# EUROPÄISCHE PATENTSCHRIFT

(11) **EP 0 922 289 B1**
(45) Veröffentlichungstag und Bekanntmachung des Hinweises auf die Patenterteilung: **08.05.2002**
(21) Anmeldenummer: 97938755.2
(22) Anmeldetag: 12.08.1997
(51) Int. Cl.: H01F 41/06, H01F 41/10

(54) **VERFAHREN UND VORRICHTUNG ZUR HERSTELLUNG EINER SPULENANORDNUNG**
PROCESS AND DEVICE FOR PRODUCING A COIL ARRANGEMENT
PROCEDE ET DISPOSITIF POUR LA PRODUCTION D'UN AGENCEMENT DE BOBINES

(30) Priorität: 28.08.1996 DE 19634661
(43) Veröffentlichungstag der Anmeldung: 16.06.1999
(73) Patentinhaber: Finn, David, 87629 Füssen-Weissensee (DE); Rietzler, Manfred, 87616 Marktoberdorf (DE)
(72) Erfinder: Finn, David, 87629 Füssen-Weissensee (DE); Rietzler, Manfred, 87616 Marktoberdorf (DE)
(74) Vertreter: Böck, Bernhard, Dipl.-Ing.
(86) Internationale Anmeldenummer: DE9701712
(87) Internationale Veröffentlichungsnummer: WO9809305

(56) Entgegenhaltungen:
- WO-A-91/16718
- WO-A-92/15105
- CH-A- 537 086
- DE-A- 4 307 064
- DE-A- 4 332 055
- US-A- 1 944 870

## Beschreibung

Die vorliegende Erfindung betrifft ein Verfahren zur Herstellung einer Spulenanordnung gemäß dem Anspruch 1, sowie eine Vorrichtung zur Ausführung eines derartigen Verfahrens gemäß Anspruch 5.

Aus der DE 43 07 064 A1 ist ein Verfahren zur Herstellung einer Spulenanordnung mittels eines Wickelwerkzeugs bekannt, bei dem ein erster Wickeldrahtendbereich mit einer ersten Anschlußfläche eines im Wickelwerkzeug angeordneten Chips kontaktiert wird, anschließend ein Wickelvorgang zur Ausbildung einer Drahtspule erfolgt und schließlich ein zweiter Wickeldrahtendbereich der Drahtspule mit einer zweiten Anschlußfläche des Chips kontaktiert wird. Zur Kontaktierung des jeweiligen Wickeldrahtendbereichs mit der betreffenden Kontaktfläche des Chips wird der Wickeldrahtendbereich zunächst zwischen einer vom Wickelwerkzeug getrennt ausgeführten, am Umfangsrand des Wickelwerkzeugs angeordneten Halteeinrichtung und einem Drahtführer gespannt, anschließend der Kontakt hergestellt und schließlich der Wickeldraht zwischen der jeweiligen Kontaktfläche und der Halteeinrichtung durchtrennt.

Aus der DE 43 07 064 A1 ist ferner ein Wickelwerkzeug zur Herstellung einer auf einem Matrizenträger angeordneten Spulenanordnung bekannt. Das Wickelwerkzeug kann ein Bauelement und eine getrennt ausgeführte Wickelmatrize positionierend aufnehmen und weist Drahtführungseinrichtungen auf. Am Umfang des Wickelwerkzeugs und getrennt von diesem ausgebildet, sind Halteeinrichtungen zum Halten von Wickeldrahtenden vorgesehen. Dem um eine Drehachse drehbaren Wickelwerkzeug ist ein Gegenhalter zugeordnet, dessen Abstand gegenüber der auf dem Wickelwerkzeug angeordneten Wickelmatrize entlang der Drehachse veränderbar ist.

Zur Herstellung von Spulenanordnungen mit mehreren unterschiedlich ausgebildeten Spulen oder mit Spulen unterschiedlicher Orientierung ist es bislang üblich, die Spulen einzeln herzustellen und anschließend in einem nachfolgenden Arbeitsverfahren so miteinander zu kontaktieren, daß sich die gewünschte Spulenanordnung ergibt. Dieses Verfahren erweist sich nicht zuletzt wegen der schwierigen Handhabung der extrem dünnen Wickeldrahtenden der Spulen bei der Kontaktierung als aufwendig. Darüber hinaus sind für unterschiedlich dimensionierte Spulen unterschiedliche Wickelwerkzeuge zur Herstellung der einzelnen Spulen zu verwenden.

Der vorliegenden Erfindung liegt daher die Aufgabe zugrunde, ein Verfahren bzw. eine Vorrichtung vorzuschlagen, mit der die Herstellung von Spulenanordnungen der vorgenannten Art vereinfacht wird.

Diese Aufgabe wird durch ein Verfahren mit den Merkmalen des Anspruchs 1 bzw. eine Vorrichtung mit den Merkmalen des Anspruchs 5 gelöst.

Das im Anspruch 1 definierte erfindungsgemäße Verfahren ermöglicht die Herstellung einer Spulenanordnung mit mehreren in übereinander angeordneten Wickeldrahtebenen ausgebildeten Wickeldrahtbereichen in einem Wickelwerkzeug mit den folgenden Verfahrensschritten:
- Fixierung des Wickeldrahts in einer ersten Drahthalteeinrichtung am Umfangsrand einer Basismatrize,
- Drehung des Wickelwerkzeugs mit von der Basismatrize beabstandeten Gegenhalter zur Anlage des Wickeldrahts an einer auf der Basismatrize angeordneten Zusatzmatrize und Ausbildung eines ersten auf der Oberfläche der Basismatrize angeordneten Wickeldrahtbereichs,
- Schließen des Wickelwerkzeugs durch Verfahren des Gegenhalters gegen die Matrizenoberfläche der Basismatrize und Drehung des Wickelwerkzeugs zur Anlage des Wickeldrahts auf dem Wickelumfang der Basismatrize und Ausbildung eines weiteren Wickeldrahtbereichs als Drahtspule.
- Fixierung der Drahtspule und Drehung des Wickelwerkzeugs mit von der Matrizenoberfläche der Basismatrize beabstandetem Gegenhalter zur Anlage des Wickeldrahts an der Zusatzmatrize und Ausbildung eines weiteren, oberhalb der Drahtspule angeordneten Wickeldrahtbereichs, und
- Fixierung des Wickeldrahts in ciner zweiten Drahthaltceinrichtung am Umfangsrand der Basismatrize.

Je nach Gestaltung oder Windungsanzahl des weiteren Wickeldrahtbereichs läßt sich dieser als Anschlußdrahtbereich zur Kontaktierung der ersten Drahtspule oder auch als weitere, mit der ersten Drahtspule unmittelbar verbundene Drahtspule ausbilden.

Bei einer besonders vorteilhaften Variante des erfindungsgemäßen Verfahrens werden der erste unter Anlage an die Zusatzmatrize ausgebildete Wickeldrahtbereich und der zweite unter Anlage an die Zusatzmatrize ausgebildete Wickeldrahtbereich über Anschlußflächen einer an der Matrizenoberfläche der Basismatrize angeordneten Chipeinheit hinweggeführt und anschließend erfolgt eine Kontaktierung der Wickeldrahtbereiche mit den Anschlußflächen der Chipeinheit.

Bei dieser Variante des Verfahrens werden die in ihrem Verlauf durch die Zusatzmatrize definierten Wickeldrahtbereiche zur Ausbildung von in ihrer Orientierung für die Kontaktierung mit Anschlußflächen einer Chipeinheit vorbereiteten Spulendrahtenden verwendet. Hierdurch wird in vorteilhafter Weise eine Kontaktierung der Spulendrahtenden mit den Anschlußflächen einer Chipeinheit im Wickelwerkzeug möglich, ohne daß hierfür eine Positionierung der Chipeinheit in Abhängigkeit von der Orientierung der Spulendrahtenden erfolgen müßte.

Als besonders vorteilhaft in diesem Zusammenhang erweist es sich, wenn die Chipeinheit vor Ausbildung des ersten Wickeldrahtbereichs zwischen zwei auf der Basismatrize angeordneten Matrizenteilen der Zusatzmatrize in eine Halteeinrichtung der Basismatrize eingesetzt wird.

Wenn nachfolgend der Kontaktierung ein Durchtrennen im Bereich zwischen den Drahthalteeinrichtungen und der Zusatzmatrize ausgebildeter Wickeldrahtenden an jeweils zwei Trennstellen im Bereich zwischen den Anschlußflächen der Chipeinheit und den Drahthalteeinrichtungen erfolgt, ist es möglich, überschüssige Drahtbereiche, also über die Anschlußflächen der Chipeinheit hinausragende Wickeldrahtenden der Spulenanordnung bereits im Wickelwerkzeug zu entfernen, so daß eine nachfolgende, separate Handhabung der Spulenanordnung zu diesem Zweck entfallen kann.

Das im Anspruch 5 definierte erfindungsgemäße Wickelwerkzeug zur Herstellung einer auf die vorstehend geschilderte Art und Weise gebildeten Spulenanordnung weist eine auf einem Matrizenträger angeordnete Matrize und eine am Umfang der Matrize am Matrizenträger angeordnete Halteanordnung mit mindestens zwei Drahthalteeinrichtungen zum Halten von Wickeldrahtenden sowie einen an der die Matrize aufweisenden Seite des Matrizenträgers der Matrize benachbart angeordneten Gegenhalter auf, wobei die Matrize derart ausgebildet ist, daß sie einen als Basismatrize dienenden Grundkörper aufweist, wobei auf der Matrizenoberfläche der Basismatrize eine Zusatzmatrize angeordnet ist und der Gegenhalter in seiner Relativanordnung zur Basismatrize veränderbar ist.

Diese Relativanordnung von Basismatrize und Zusatzmatrize ermöglicht die vorstehend ausführlich erläuterte Verfahrensweise zur Herstellung einer Spulenanordnung.

In einer besonders vorteilhaften Ausführungsform des Wickelwerkzeugs weist die Zusatzmatrize zumindest zwei Matrizenteile auf, die beidseitig einer auf der Basismatrize angeordneten Halteeinrichtung zur positionierenden Aufnahme einer Chipeinheit angeordnet sind, wobei die Matrizenteile derart angeordnet und ausgebildet sind, daß längs eines durch die Matrizenteile definierten Wickelumfangs der Zusatzmatrize verlaufende Wickeldrahtbereiche eine Überdeckungslage mit Anschlußflächen einer in der Halteeinrichtung angeordneten Chipeinheit aufweisen.

Derart ausgebildet, läßt sich das Wickelwerkzeug zur Herstellung einer Spulenanordnung aus einer auf der Basismatrize ausgebildeten Drahtspule und einer Chipeinheit verwenden, wobei die Zusatzmatrize zur Ausbildung von in ihrer Orientierung exakt definierten Wickeldrahtbereichen dient, die eine unmittelbare Kontaktierung der im Wickelwerkzeug gewickelten Drahtspule mit der Chipeinheit ermöglichen.

In einer besonders einfachen Ausführungform sind die Matrizenteile der Zusatzmatrize als Zylinderstifte ausgebildet.

Wenn benachbart einem Matrizenteil der Zusatzmatrize eine Drahtumlenkeinrichtung angeordnet ist, derart, daß der Zwischenraum zwischen dem Matrizenteil und der Drahtumlenkeinrichtung einen Eingreifraum für eine Drahtgreifereinrichtung bildet, kann eine Entnahme überschüssiger Drahtenden aus dem Wickelwerkzeug auf einfache Art und Weise erfolgen.

Nachfolgend wird eine Variante des erfindungsgemäßen Verfahrens sowie eine zur Durchführung dieser Verfahrensvariante besonders geeignete Ausführungsform eines Wickelwerkzeugs anhand der Zeichnungen näher erläutert. Es zeigen:
- **Fig. 1**: eine auf einem Matrizenträger eines Wickelwerkzeugs angeordnete Basismatrize in Draufsicht;
- **Fig. 2**: eine schematische Darsteilung des in **Fig. 1** dargestellten Wickelwerkzeugs in Seitenansicht mit einem auf die Basismatrize aufgesetzten Gegenhalter;
- **Fig. 3**: eine in der Ansicht **Fig. 2** entsprechende Darstellung des Wickelwerkzeugs mit von der Basismatrize beabstandeten Gegenhalter;
- **Fig. 4**: das in **Fig. 1** dargestellte Wickelwerkzeug in einer Bestückungsposition;
- **Fig. 5**: das in **Fig. 1** dargestellte Wickelwerkzeug in einer ersten Drahtfixierungsposition;
- **Fig. 6**: das in **Fig. 1** dargestellte Wickelwerkzeug in einer Schließposition mit Anlage eines ersten Wickeldrahtbereichs an einer Zusatzmatrize;
- **Fig. 7**: das in **Fig. 1** dargestellte Wickelwerkzeug während des Wickelns einer Drahtspule auf der Basismatrize;
- **Fig. 8**: das in **Fig. 1** dargestellte Wickelwerkzeug in einer Öffnungsposition;
- **Fig. 9**: das in **Fig. 1** dargestellte Werkzeug in einer zweiten Drahtfixierungsposition;
- **Fig. 10**: eine erste auf dem Wickelwerkzeug gewäß **Fig. 1** hergestellte Spulenanordnung;
- **Fig. 11**: eine zweite auf dem Wickelwerkzeug gemäß **Fig. 1** hergestellte Spulenanordnung.

**Fig. 1** zeigt in Draufsicht ein Wickelwerkzeug 28 mit einer auf einem hier im wesentlichen kreisscheibenförmig ausgebildeten Matrizenträger 20 angeordneten Basismatrize 21 mit einem aus vier Umfangsseitenflächen 22 und 23 zusammengesetzten Wickelumfang 24, wobei die Umfangsseitcnflächen 22 und 23 konvex ausgebildet sind und in abgerundeten Übergangsbereichen 25 ineinander übergehen. Die Basismatrize 21 weist eine ebene Matrizenoberfläche 26 auf, in der versenkt ein Verbindungsbolzen 27 zur drehfesten Verbindung des Matrizenträgers 20 mit einem nicht näher dargestellten Drchantrieb zum Antrieb des Wickelwerkzeugs 28 angeordnet ist.

In die Matrizenoberfläche 26 der Basismatrize 21 eingelassen befindet sich eine Halteeinrichtung 29 zur positioniercnden Anordnung einer in **Fig. 1** nicht näher dargestellten Chipeinheit. Die Halteeinrichtung 29 verfügt über einen hier scheibenförmig ausgebildeten Dauermagneten 30 und zwei Positionierungsbacken 31, 32, wobei die Positionierungsbacke 31 parallel zur Positionierungsbacke 32 verstellbar ist. In einer zentrisch angeordneten Öffnung des Dauermagneten 30 befindet sich ein Auswerferdorn 33.

Auf der Matrizenoberfläche 26 der Basismatrize 21 erhaben angeordnet befinden sich zwei hier als Zylinderstifte 34 und 35 ausgebildete Matrizenteile, die zusammen eine auf der Oberfläche der Basismatrize 21 angeordnete Zusatzmatrize 36 bilden.

Benachbart zum Zylinderstift 35 ist ein ebenfalls als Zylinderstift ausgeführter Umlenkstift 37 angeordnet. Zwischen dem Zylinderstift 35 und dem Umlenkstift 37 weist die Matrizenoberfläche 26 eine hier langlochartig ausgebildete Greiferöffnung 38 auf. Ein weiterer Umlenkstift 72 befindet sich in fluchtender Anordnung mit den Zylinderstiften 34 und 35 sowie dem Umlenkstift 37 und ist benachbart dem Übergangsbereich 25 am äußeren Rand der Matrizenoberfläche 26 angeordnet.

Der Matrizenträger 20 ist an seinem Umfangsrand mit zwei, im vorliegenden Fall auf einer Mitteldiagonalen 71 angeordneten Drahthalteeinrichtungen 39, 40 versehen. Die Drahthalteeinrichtungen 39, 40 sind gleich ausgebildet und weisen jeweils eine Klemmbacke 41 auf, die gegenüber einer Klemmbasis 42 bewegbar ist, wobei im vorliegenden Fall die Bewegung der Klemmbacke 41 quer zur Drehachse 43 des Wickelwerkzeugs 28 erfolgt. Wie aus **Fig. 1** am Beispiel der links oben angeordneten Drahthalteeinrichtung 39 deutlich wird, wird die Klemmbacke 41 über einen auf einer parallel zur Drehachse 43 des Wickelwerkzeugs 28 verlaufenden Translationsachse 44 bewegbaren Drahtführer 45 betätigt. Hierzu wird ein Drahtführer 45, durch den ein hier nicht näher dargestellter Wickeldraht von einer ebenfalls hier nicht näher dargestellten Vorratseinrichtung geführt wird, unter Überwindung von Rückstellkräften an der Klemmbacke 41 vorbei durch einen Klemmspalt 47 hindurchgeführt. Infolge des Schließens des Klemmspalts 47 nach Hindurchbewegung der Drahtführungskapillare 46 wird dann der Wickeldraht durch die Klemmbacke 41 gegen die Klemmbasis 42 geklemmt.

Die **Fig. 2** und **3** zeigen das mit einem Gegenhalter 48 versehene Wickelwerkzeug 28, wobei in **Fig. 2** der Gegenhalter 48 gegen die Matrizenoberfläche 26 der Basismatrize 21 bewegt ist und in **Fig. 3** der Gegenhalter 48 von der Matrizenoberfläche 26 der Basismatrize 21 beabstandet ist.

Aus der Darstellung gemäß **Fig. 2** mit dem gegen die Matrizenoberfläche 26 der Basismatrize 21 bewegten Gegenhalter 48 wird deutlich, daß die Zylinderstifte 34 und 35 der Zusatzmatrize 36 sowie der Umlenkstift 37 in im Gegenhalter 48 entsprechend ausgebildete, hier nicht näher dargestellte Aufnahmeöffnungen eingreifen. Darüber hinaus sind, wie aus **Fig.** **1** ersichtlich ist, auf der Matrizenoberfläche 26 der Basismatrize 21 zwei zylindrische Mitnehmerstifte 49 und 50 **(Fig. 1)** angeordnet, die ebenfalls in hierfür vorgesehene, in **Fig. 2** nicht näher dargestellte Aufnahmeöffnungen im Gegenhalter 48 eingreifen. Die Mitnehmerstifte 49 und 50 sind, wie **Fig. 1** zeigt, auf einer die Drehachse 43 schneidenden Mittelpunktachse 51 angeordnet und sorgen für eine Drehmitnahme des Gegenhalters 48 bei rotierendem Matrizenträger 20.

Wie **Fig. 3** zeigt, sind die Mitnehmerstifte 49, 50 in die Matrizenoberfläche 26 der Basismatrize 21 versenkbar ausgebildet, so daß bei der in **Fig. 3** dargestellten Öffnungskonfiguration des Wickelwerkzeugs 28 nur die Zylinderstifte 34, 35 sowie der Umlenkstift 37 die Matrizenoberfläche 26 der Basismatrize 21 überragen.

Nachfolgend soll die Verwendung des vorstehend unter Bezugnahme auf die **Fig. 1** bis **3** in seinen Bestandteilen erläuterten Wickelwerkzeugs 28 zur Herstellung einer Spulenanordnung 52, wie in **Fig. 10** dargestellt, erläutert werden. Wie aus **Fig. 10** zu ersehen ist, weist die Spulenanordnung 52 eine aus Wickeldraht 53 gewickelte Drahtspule 54 auf, deren Wickeldrahtenden, die neben dem Spulenkörper 54 weitere Wickeldrahtbereiche 55 und 56 bilden, mit Anschlußflächen 57, 58 einer Chipeinheit 59 kontaktiert sind.

**Fig. 4** zeigt das Wickelwerkzeug 28 in einer Bestückungsposition, in der der Gegenhalter 48 (**Fig. 2** und **3**) von der Basismatrize 21 entfernt ist und die Matrizenoberfläche 26 aus einer parallel zur Drehachse 43 verlaufenden Richtung her frei zugänglich ist. In dieser Position wird die Chipeinheit 59 in die Halteeinrichtung 29 eingesetzt, wobei zunächst die Positionsbacken 31, 32 auseinanderbewegt sind und die Chipeinheit 59 lediglich durch die Magnetkräfte des Dauermagneten 30 gehalten wird. Dabei wirken die Magnetkräfte zwischen den Anschlußflächenmetallisierungen der Chipeinheit 59, die beispielsweise Nickel aufweisen können, und dem Dauermagneten 30. Zur Positionierung auf einer zu einer Längserstreckungsachse 60 der Zusatzmatrize 36 senkrecht
verlaufenden Positionierungsachse 61 der Halteeinrichtung 29 werden dann die Positionsbacken 31 und 32 gegeneinander bewegt. Hierdurch ergibt sich eine exakte Ausrichtung auf der Positionierungsachse 61. Die exakte Ausrichtung der Chipeinheit 59 auf der Längserstreckungsachse 60 kann vernachlässigt werden, wie unter Bezugnahme auf die **Fig. 9** nachfolgend noch näher ausgeführt wird.

**Fig. 5** zeigt das Wickelwerkzeug 28 in einer ersten Drahtfixierungsposition, in der der Drahtführer 45 zusammen mit dem aus der Drahtführungskapillare 46 herausgeführten Wickeldraht 53 auf der Translationsachse 44 durch die Drahthalteeinrichtung 39 bewegt wird. Nach Hindurchbewegung der Drahtführungskapillare 46 durch den Klemmspalt 47 wird der Wickeldraht 53 in der Drahthalteeinrichtung 39 geklemmt gehalten. Bei dem nachfolgenden Wickelvorgang verbleibt der Drahtführer in einer der Drahthalteeinrichtung 39 vorgelagerten Position, so daß bei einer Rotation des Wickelwerkzeugs 28 der in der Drahthalteeinrichtung 39 festgehaltene Wickeldraht aus dem Drahtführer 45 kontinuierlich herausgezogen wird.

**Fig. 6** zeigt das Wickelwerkzeug 28 in einer gegenüber der in **Fig. 5** dargestellten ersten Drahtfixierungsposition um etwa 270° im Gegenuhrzeigersinn verdrehten Schließposition. In dieser Stellung legt sich ein erster Wickeldrahtbereich 55 - in der Ansicht gemäß **Fig. 6** linksseitig - an die Zylinderstifte 34 und 35 der Zusatzmatrize 36 sowie an den Umlenkstift 37 an, so daß sich die in **Fig. 6** dargestellte Drahtkonfiguration ausbildet. Vom Umlenkstift 37 bis zur Drahthalteeinrichtung 39 erstreckt sich ein quer über die Matrizenoberfläche 26 der Basismatrize 21 in einem Drahtkanal 62 **(Fig. 1)** verlaufendes Wickeldrahtende 63.

Nachfolgend wird bei Vorliegen der in **Fig. 6** dargestellten Drabtkonfiguration das Wickelwerkzeug 28 durch Verfahren des Gegenhalters 48 gegen die Matrizenoberfläche 26 der Basismatrize 21 geschlossen. Dabei dringen, wie in **Fig. 2** dargestellt, die Zylinderstifte 34, 35 sowie der Umlenkstift 37 und die zuvor in der Matrizenoberfläche 26 versenkten und nunmehr vorstehenden Mitnehmerstifte 49, 50 in den Gegenhalter 48 ein.

Nach Schließen des Wickelwerkzeugs 28 erfolgt, wie in **Fig. 7** dargestellt, das Wickeln der Drahtspule 54 auf dem Wickelumfang 24 der Basismatrize 21, wobei der Wickeldraht 53 kontinuierlich aus der Drahtführungskapillare 46 des Drahtführers 45 herausgezogen wird. Durch den Umlenkstift 72 wird dabei die Stelle des Wickeldrahtübergangs von der Matrizenoberfläche 26 (**Fig. 6**) auf den Wickelumfang 24 definiert.

**Fig. 8** zeigt das Wickelwerkzeug 28 in einer Öffnungsposition, in der der Gegenhalter 48, wie in **Fig. 3** dargestellt, unter Freigabe der Zylinderstifte 34, 35 der Zusatzmatrize 36 und des Umlenkstifts 37 von der Matrizenoberfläche 26 der Basismatrize 21 wegbewegt wird. Darüber hinaus werden, wie ebenfalls in **Fig. 3** dargestellt, die Mitnehmerstifte 49, 50 in der Matrizenoberfläche 26 der Basismatrize 21 versenkt. Bei anschließender Fortsetzung des Wickelvorgangs um ca. 270° wird das Wickelwerkzeug 28 in die in **Fig. 9** dargestellte zweite Drahtfixierungsposition überführt. Dabei legt sich der Wickeldrahtbereich 56 gegenüberliegend dem Wickeldrahtbereich 55 an die Zylinderstifte 34, 35 der Zusatzmatrize 36 und dem Umlenkstift 37 an, so daß sich die in **Fig. 9** dargestellte Drahtkonfiguration einstellt. In dieser Stellung wird der Drahtführer 45 mit der Drahtführungskapillare 46 durch die zweite Drahthalteeinrichtung 40 hindurchbewegt, so daß der Wickeldraht 53 nunmehr auch in der zweiten Drahthaltereinrichtung 40 geklemmt gehalten wird. Somit ist zwischen dem Umlenkstift 37 und der zweiten Drahthaltereinrichtung 40, ähnlich wie zwischen dem Umlenkstift 37 und der ersten Drahthalteeinrichtung 39, ein weiteres Wickeldrahtende 64 ausgebildet.

Wie aus der Darstellung gemäß **Fig. 9** weiterhin deutlich wird, ergeben sich infolge der Ausrichtung der Wickeldrahtbereiche 55 und 56 mittels der Zusatzmatrize 36 Überdeckungsbereiche 65, 66 zwischen dem Wickeldraht 53 und den Anschlußflächen 57, 58 der Chipeinheit 59. Aufgrund der Tatsache, daß sich die in ihrer Ausrichtung definierten Wickeldrahtbereiche 55, 56 weit über die Oberfläche der Chipeinheit **59** hinaus erstrecken, bestehen keine hohen Anforderungen an die Exakiheit der Positionierung der Chipeinheit 59 längs der Längserstreckungsachse 61 der Zusatzmatrize 36, um Überdeckungsbereiche 65, 66 zwischen dem Wickeldraht 53 und den Anschlußflächen 57, 58 der Chipeinheit 59 auszubilden.

Ausgehend von einer in **Fig. 9** dargestellten als einen Wickeldrahtbereich der Drahtspule 54 und weitere Wickeldrahtbereiche 55, 56 aufweisenden Spulenkonfiguration 67 erfolgt zur Ausbildung der in **Fig. 10** dargestellten Spulenanordnung 52 als eine die Drahtspule 54 und die Chipeinheit 59 aufweisenden Transpondereinheit eine Kontaktierung der Wickeldrahtbereiche 55, 56 mit den Anschlußflächen 57, 58 der Chipeinheit 59 im Wickelwerkzeug 28.

Zur Entfernung der mit einer geeigneten Einrichtung im Bereich der Drahthalteeinrichtungen 39, 40 und des Umlenkstifts 37 durchtrennten Wickeldrahtenden 63, 64 wird eine hier nicht näher dargestellte Drahtgreifereinrichtung verwendet, die die Wickeldrahtbereiche 55 und 56 umfassend in die Greiferöffnung 38 eingreift und die Wickeldrahtenden 63, 64 vor dem Durchtrennen ergreift und nach dem Durchtrennen von der Matrizenoberfläche 26 der Basismatrize 21 entfernt. Anschließend wird die fertiggestellte, in **Fig. 10** abgebildete Spulenanordnung 52, beispielsweise durch ein Versenken der Basismatrize 21 im Matrizenträger 20, vom Wickelwerkzeug 28 entfernt.

Die vorstehend unter Bezugnahme auf die **Fig. 1** bis **9** erläuterte Herstellung der Spulenanordnung 52 **(Fig. 10)** stellt nur eine Möglichkeit der Anwendung des erfindungsgemäßen Verfahrens dar. Das in den **Fig. 1** bis **9** dargestellte Wickelwerkzeug 28 kann auch in im wesentlichen unveränderter Ausführung zur Herstellung einer in **Fig. 11** dargestellten Spulenanordnung 68 verwendet werden.

**Fig. 11** zeigt die Spulenanordnung 68, die zwei Drahtspulen 69 und 70 aufweist, die mittels des in einer Verfahrensvariante vorstehend beschriebenen Verfahrens kontinulierlich ineinander übergehend ausgebildet sind. Dabei wird im Unterschied zur Herstellung der in **Fig. 10** dargestellten Spulenanordnung 52 der Wickelvorgang des Wickelwerkzeugs 28 nach Ausbildung des zweiten Wickeldrahtbereichs 56 an der Zusatzmatrize 36 bei geöffnetem Wickelwerkzeug 28 fortgesetzt, so daß neben der auf der Basismatrize 21 ausgebildeten Drahtspule 69 auf der Zusatzmatrize 36 die weitere Drahtspule 70 mit beliebiger Windungsanzabl ausgebildet werden kann.

## Patentansprüche

1. Verfahren zur Herstellung einer Spulenanordnung (52, 68) mit mehreren in übereinander angeordneten Wickeldrahtebenen ausgebildeten Wickeldrahtbereichen (54, 55, 56; 69, 70) in einem Wickelwerkzeug (28) mit den folgenden Verfahrensschritten:
- Fixierung des Wickeldrahts (53) in einer ersten am Umfangsrand des Wickelwerkzeugs (28) angeordneten Drahthalteeinrichtung (39),
- Drehung des Wickelwerkzeugs (28) mit von der Basismatrize beabstandetem Gegenhalter zur Anlage des Wickeldrahts (53) an einer auf der Basismatrize (21) angeordneten Zusatzmatrize (36) und Ausbildung eines ersten auf der Oberfläche der Basismatrize angeordneten Wickeldrahtbereichs (55),
- Schließen des Wickelwerkzeugs (28) durch Verfahren des Gegenhalters (48) gegen die Matrizenoberfläche (26) der Basismatrize (21) und Drehung des Wickelwerkzeugs (28) zur Anlage des Wickeldrahts (53) auf dem Wickelumfang (24) der Basismatrize (21) und Ausbildung eines weiteren Wickeldrahtbereichs als Drahtspule (54, 69),
- Fixierung der Drahtspule (54, 69) und Drehung des Wickelwerkzeugs (28) mit von der Matrizenoberfläche (26) der Basismatrize (21) beabstandetem Gegenhalter (48) zur Anlage des Wickeldrahts (53) an der Zusatzmatrize (36) und Ausbildung eines weiteren, oberhalb der Drahtspule (54, 69) angeordneten Wickeldrahtbereichs (56),
- Fixierung des Wickeldrahts (53) in einer zweiten am Umfangsrand der Basismatrize (21) angeordneten Drahthalteeinrichtung (40).

2. Verfahren nach Anspruch 1,
**dadurch gekennzeichnet,**
**daß** der erste unter Anlage an die Zusatzmatrize ausgebildete Wickeldrahtbereich (55) und der weitere unter Anlage an die Zusatzmatrize (36) ausgebildete Wickeldrahtbereich (56) über Anschlußflächen einer an der Matrizenoberfläche (26) der Basismatrize (21) angeordneten Chipeinheit (59) hinweggeführt werden, und nachfolgend eine Kontaktierung der Wickeldrahtbereiche (55, 56) mit Anschlußflächen (57, 58) der Chipeinheit (59) erfolgt.

3. Verfahren nach Anspruch 2,
**dadurch gekennzeichnet,**
**daß** die Chipeinheit (59) vor Ausbildung des ersten unter Anlage an die Zusatzmatrize (36) ausgebildeten Wickeldrahtbereichs (55) zwischen zwei auf der Basismatrize (21) angeordneten Matrizenteilen (34, 35) der Zusatzmatrize (36) auf der Basismatrize (21) in eine Halteeinrichtung (29) eingesetzt wird.

4. Verfahren nach Anspruch 2 oder 3,
**dadurch gekennzeichnet,**
**daß** nachfolgend der Kontaktierung ein Durchtrennen im Bereich zwischen den Drahthalteeinrichtungen (39, 40) und der Zusatzmatrize (36) ausgebildeter Wickeldrahtenden (63, 64) an jeweils zwei Trennstellen im Bereich zwischen den Anschlußflächen (57, 58) der Chipeinheit (59) und den Drahthalteeinrichtungen (39, 40) erfolgt.

5. Wickelwerkzeug (28) zur Herstellung einer Spulenanordnung (52, 68) mit einer Matrize (21) auf einem Matrizenträger (20), der um eine Drehachse (43) drehbar ist, und einer am Umfang des Wickelwerkzeugs angeordneten Halteanordnung mit mindestens zwei Drahthalteeinrichtungen (39, 40) zum Halten von Wickeldrahtenden (63, 64) sowie einem an der die Matrize aufweisenden Seite des Matrizenträgers der Matrize benachbart angeordneten Gegenhalter (48), dessen Abstand gegenüber der Matrize entlang der Drehachse veränderbar ist,
**dadurch gekennzeichnet,**
**daß** die Halteanordnung am Umfangsrand des Wickelwerkzeugs angeordnet ist und die Matrize derart ausgebildet ist, daß sie einen als Basismatrize (21) dienenden Grundkörper aufweist, wobei auf der Matrizenoberfläche (26) der Basismatrize (21) eine Zusatzmatrize (36) angeordnet ist.

6. Wickelwerkzeug nach Anspruch 5,
**dadurch gekennzeichnet,**
**daß** die Zusatzmatrize (36) zumindest zwei Matrizenteile (34, 35) aufweist, die beidseitig einer auf der Basismatrize (21) angeordneten Halteeinrichtung (29) zur positionierenden Aufnahme einer Chipeinheit (59) angeordnet sind, wobei die Matrizenteile (34, 35) derart angeordnet und ausgebildet sind, daß längs eines durch die Matrizenteile definierten Wickelumfangs der Zusatzmatrize (36) verlaufende Wickeldrahtbereiche (55, 56) eine Überdeckungslage mit Anschlußflächen (57, 58) einer in der Halteeinrichtung (29) angeordneten Chipeinheit (59) aufweisen.

7. Wickelwerkzeug nach Anspruch 6,
**dadurch gekennzeichnet,**
**daß** die Matrizenteile (34, 35) der Zusatzmatrize (36) als Zylinderstifte ausgebildet sind.

8. Wickelwerkzeug nach einem der Ansprüche 5 bis 7,
**dadurch gekennzeichnet,**
**daß** benachbart einem Matrizenteil (35) der Zusatzmatrize (36) eine Drahtumlenkeinrichtung (37) angeordnet ist, wobei der Zwischenraum zwischen dem Matrizenteil (35) und der Drahtumlenkeinrichtung (37) einen Eingreifraum für eine Drahtgreifereinrichtung bildet.

## Claims

1. Method for manufacturing a coil arrangement (52, 68) with a plurality of winding wire regions (54, 55, 56; 69, 70) constructed in superimposed winding wire planes in a winding tool (28) with the following method steps:
- fixing of the winding wire (53) in a first wire holding device (39) arranged at the circumferential edge of the winding tool (28),
- rotation of the winding tool (28) with a brace at a distance from the basic matrix so as to lay the winding wire (53) against an additional matrix (36) arranged on the basic matrix (21) and formation of a first winding wire region (55) arranged on the surface of the basic matrix,
- closure of the winding tool (28) by displacing the brace (48) towards the matrix surface (26) of the basic matrix (21) and rotation of the winding tool (28) so as to lay the winding wire (53) on the winding circumference (24) of the basic matrix (21) and formation of a further winding wire region as a wire coil (54, 69),
- fixing of the wire coil (54, 69) and rotation of the winding tool (28) with brace (48) at a distance from the matrix surface (26) of the basic matrix (21) so as to lay the winding wire (53) against the additional matrix (36) and formation of a further winding wire region (56) arranged above the wire coil (54, 69),
- fixing of the winding wire (53) in a second wire holding device (40) arranged at the circumferential edge of the basic matrix (21).

2. Method according to claim 1, **characterised in that** the first winding wire region (55) formed against the additional matrix and the further winding wire region (56) formed against the additional matrix (36) are guided over connecting surfaces of a chip unit (59) arranged on the matrix surface (26) of the basic matrix (21), and a contacting of the winding wire regions (55, 56) with connecting surfaces (57, 58) of the chip unit (59) is then effected.

3. Method according to claim 2, **characterised in that**, prior to the formation of the first winding wire region (55) formed against the additional matrix (36), the chip unit (59) is fitted into a holding device (29) on the basic matrix (21) between two matrix elements (34, 35) of the additional matrix (36) arranged on the basic matrix (21).

4. Method according to claim 2 or 3, **characterised in that**, following the contacting, a cutting of the winding wire ends (63, 64) formed in the region between the wire holding devices (39, 40) and the additional matrix (36) is effected in each case at two cutting points in the region between the connecting surfaces(57, 58) of the chip unit (59) and the wire holding devices (39, 40).

5. Winding tool (28) for manufacturing a coil arrangement (52, 68) with a matrix (21) arranged on a matrix support (20), which is rotatable about an axis of rotation (43), and with a holding arrangement arranged at the circumference of the winding tool with at least two wire holding devices (39, 40) for holding winding wire ends (63, 64), and with a brace (48), which is arranged adjacent to the matrix on the side of the matrix support comprising the matrix and whose distance relative to the matrix is variable along the axis of rotation, **characterised in that** the holding arrangement is arranged on the circumferential edge of the winding tool and the matrix is constructed in such a manner that it comprises a base element acting as a basic matrix (21), an additional matrix (36) being arranged on the matrix surface (26) of the basic matrix (21).

6. Winding tool according to claim 5, **characterised in that** the additional matrix (36) comprises at least two matrix elements (34, 35), which are arranged either side of a holding device (29) arranged on the basic matrix (21) for the positioning accommodation of a chip unit (59), the matrix elements (34, 35) being arranged and constructed in such a manner that winding wire regions (55, 56) extending along a winding circumference of the additional matrix (36) defined by the matrix elements comprise an overlap position with connecting surfaces (57, 58) of a chip unit (59) arranged in the holding device (29).

7. Winding tool according to claim 6, **characterised in that** the matrix elements (34, 35) of the additional matrix (36) are constructed as cylinder rods.

8. Winding tool according to one of claims 5 to 7, **characterised in that** a wire deflecting device (37) is arranged adjacent to a matrix element (35) of the additional matrix (36), the intermediate space between the matrix element (35) and the wire deflecting device (37) forming an engagement space for a wire gripping device.

## Revendications

1. Procédé de fabrication d'un ensemble de bobine (52, 68) comprenant plusieurs zones de fil à torsade (54, 55, 56 ; 69, 70) configurées sur des niveaux de fil à torsade superposés dans un outil de bobinage (28), avec les étapes de procédé suivantes :
- fixation du fil à torsade (53) dans un premier dispositif de retenue de fil (39) disposé sur le bord périphérique de l'outil de bobinage (28),
- rotation de l'outil de bobinage (28) avec un fond de matrice mobile à distance de la matrice de base pour appliquer le fil à torsade (53) sur une matrice secondaire (36) disposée sur la matrice de base (21), et configuration d'une première zone de fil à torsade (55) disposée sur la surface de la matrice de base,
- fermeture de l'outil de bobinage (28) par déplacement du fond de matrice mobile (48) contre la surface de matrice (26) de la matrice de base (21), et rotation de l'outil de bobinage (28) pour appliquer le fil à torsade (53) sur le périmètre de bobinage (24) de la matrice de base (21), et configuration d'une autre zone de fil à torsade en bobine enroulée (54, 69),
- fixation de la bobine enroulée (54, 69) et rotation de l'outil de bobinage (28) avec un fond de matrice mobile (48) distancé de la surface de matrice (26) de la matrice de base pour appliquer le fil à torsade (53) sur la matrice secondaire (36), et configuration d'une autre zone de fil à torsade (56) disposée au-dessus de la bobine enroulée (54, 69) ;
- fixation du fil à torsade. (53) dans un deuxième dispositif de retenue de fil (40) disposé sur le bord périphérique de la matrice de base (21).

2. Procédé selon la revendication 1, **caractérisé en ce que** la première zone de fil à torsade (55) configurée par application sur la matrice secondaire et l'autre zone de fil à torsade (56) configurée par application sur la matrice secondaire (36) sont conduites sur des pastilles d'une unité à puce (59) disposée sur la surface de matrice (26) de la matrice de base (21), et qu'ensuite on procède à un bonding des zones de fil à torsade (55, 56) avec les pastilles (57, 58) de l'unité à puce (59).

3. Procédé selon la revendication 2, **caractérisé en ce que** l'unité à puce (59), avant la configuration de la première zone de fil à torsade (55) par application sur la matrice secondaire (36), est insérée dans un dispositif de retenue (29) sur la matrice de base (21) entre deux éléments de matrice (34, 35) de la matrice secondaire (36) disposés sur la matrice de base (21).

4. Procédé selon la revendication 2 ou 3, **caractérisé en ce qu'**après le bonding on procède à une séparation d'extrémités de fil à torsade (63, 64) configurées dans la zone entre les dispositifs de retenue de fil (39, 40) et la matrice secondaire (36), au niveau de respectivement deux points de séparation dans la zone entre les pastilles (57, 58) de l'unité à puce (59) et les dispositifs de retenue de fil (39, 40).

5. Outil de bobinage (28) pour fabriquer un ensemble de bobine (52, 68), comprenant une matrice (21) sur un support de matrice (20) pivotant autour d'un axe de rotation (43), et un ensemble de retenue disposé sur la périphérie de l'outil de bobinage et comprenant au moins deux dispositifs de retenue de fil (39, 40) pour retenir des extrémités de fil à torsade (63, 64), ainsi qu'un fond de matrice mobile (48) disposé au voisinage de la face du support de matrice présentant la matrice et dont la distance par rapport à la matrice le long de l'axe de rotation est variable, **caractérisé en ce que** l'ensemble de retenue est disposé sur le bord périphérique de l'outil de bobinage, et que la matrice est configurée de manière à présenter un corps de base servant de matrice de base (21), une matrice secondaire (36) étant disposée sur la surface de matrice (26) de la matrice de base (21).

6. Outil de bobinage selon la revendication 5, **caractérisé en ce que** la matrice secondaire (36) présente au moins deux éléments de matrice (34, 35) disposés de part et d'autre d'un dispositif de retenue (29) prévu sur la matrice de base (21) pour recevoir et positionner une unité de puce (59), les éléments de matrice (34, 35) étant disposés et configurés tels que des zones de fil à torsade (55, 56) s'étendant le long d'un périmètre de bobinage de la matrice secondaire (36) défini par les éléments de matrice présentent une position de recouvrement avec des pastilles (57, 58) d'une unité à puce (59) disposée dans le dispositif de retenue (29).

7. Outil de bobinage selon la revendication 6, **caractérisé en ce que** les éléments de matrice (34, 35) de la matrice secondaire (36) sont configurés en tant de tiges cylindriques.

8. Outil de bobinage selon l'une des revendications 5 à 7, **caractérisé en ce qu'**au voisinage d'un élément de matrice (35) de la matrice secondaire (36) est disposé un dispositif de renvoi de fil (37), l'espace entre l'élément de matrice (35) et le dispositif de renvoi de fil (37) formant un espace d'intervention pour un dispositif de saisie de fil.
